# FASCICULE DE BREVET EUROPEEN

(11) **EP 1 737 775 B1**
(45) Date de publication et mention de la délivrance du brevet: **30.07.2008**
(21) Numéro de dépôt: 05739725.9
(22) Date de dépôt: 18.03.2005
(51) Int. Cl.: B65H 59/38, D02G 3/28

(54) **PROCEDE DESTINE A PRODUIRE UN FIL RESULTANT DE L'ASSEMBLAGE DE PLUSIEURS FILS DE BASE SUBISSANT UNE TRANSFORMATION PREALABLE ET LE DISPOSITIF DE MISE EN OEUVRE**
VERFAHREN ZUR HERSTELLUNG VON GARN MITTELS ANORDNUNG VON MEHREREN STAPELGARNEN, DIE VORHER EINER VERARBEITUNG UNTERZOGEN WERDEN, UND VORRICHTUNG ZUR DURCHFÜHRUNG DERSELBEN
METHOD FOR PRODUCTION OF A YARN BY THE ASSEMBLY OF SEVERAL STAPLE YARNS SUBJECTED TO A PRIOR TRANSFORMATION AND DEVICE FOR CARRYING OUT THE SAME

(30) Priorité: 23.04.2004 FR 0450776
(43) Date de publication de la demande: 03.01.2007
(73) Titulaire: RITM, 26014 Valence Cedex (FR)
(72) Inventeur: VEGA, Christophe, F-26300 Alixan (FR)
(74) Mandataire: Thivillier, Patrick
(86) Numéro de dépôt international: PCT/FR2005/050173
(87) Numéro de publication internationale: WO 2005/105639

(56) Documents cités:
- EP-A- 0 780 333
- US-A- 3 441 231
- US-A- 4 200 212
- US-A- 6 014 854

## Description

L'invention; se rattache au secteur technique des machines de transformation de fils textiles.

Plus particulièrement, l'invention concerne des machines du type de celles constituées d'une pluralité de positions de travail, notamment disposés en juxtaposition. Chacune d'elles dispose de différents moyens aptes a assurer la transformation du fil en une ou plusieurs étapes puis à son renvidage ou bobinage.

On peut citer par exemple les machines de transformation des fils qui combinent, d'une part, des moyens permettant de faire avancer les fils et, d'autre part, des moyens de traitement des fils. Les moyens d'avancement des fils peuvent être constitués par des cylindres coopérant avec des galets presseurs, des cabestans, des guide-fil ou autres. Les moyens de traitement des fils peuvent être basés sur une rotation conférant aux fils, par exemple, une torsion sur eux-mêmes ou un enroulement des fils les uns sur les autres.

On connaît le principe de ces transformations basées, d'une part, sur une rotation et conférant une torsion de fils sur eux-mêmes ou un enroulement des fils les uns autour des autres réglés par le rapport entre la vitesse de rotation de la broche et la vitesse d'avancement du fil et, d'autre part, sur le contrôle de tension du fil. On rappelle ici qu'un procédé dit de « simple torsion » confère au fil une torsion sur lui-même par tour de broche, tandis qu'un procédé dit de « double torsion » confère au fil deux torsions sur lui-même par tour de broche

Dans de nombreux cas, le procédé de transformation prévoit également de faire subir un traitement à plusieurs fils en parallèle, puis d'assembler ces fils en vue d'une transformation ultérieure ou d'un bobinage. Il y a donc un assemblage de plusieurs fils transformés sur des positions voisines avant de les faire passer ensemble sur d'autres moyens de transformation et/ou avant de les renvider ensemble.

Selon l'invention, il est apparu important de pouvoir maîtriser cet assemblage.

Dans les machines de traitement connues, du type de celles définies précédemment, il peut y avoir plusieurs organes destinés à faire avancer les fils, certains pouvant être dotés de moyens d'entraînement sans glissement et d'autres, équipés de moyens autorisant éventuellement des glissements. Les vitesses relatives de ces organes permettent de contrôler les tensions dans les fils, de créer des étirages, d'obtenir des détentes ou relaxations. Seule la vitesse d'entraînement, sans glissement, des organes, permet de garantir la vitesse d'avancement du fil et par conséquent la régularité de la torsion.

Il en résulte que, lors de l'assemblage de plusieurs fils, pour que les fils assemblés soient de longueur parfaitement contrôlée (par exemple des longueurs identiques), il est nécessaire :
- d'avoir au moins un organe d'avancement des fils sans glissement commun
ou des organes parfaitement synchronisés ;
- que les fils se présentent à cet organe dans une tension parfaitement contrôlée (par exempte des tensions égales) d'un fil à l'autre.

Dans les machines de câblage ou de retordage des fils, il est parfaitement connu pour un homme du métier de prévoir un dispositif d'entraînement destiné à abaisser la tension du fil, sous forme, par exempte, d'un cabestan ou d'un délivreur à grille, généralement connu sous le nom de pré-délivreur ou de pré-appel. Dans la suite de la description, cet organe sera désigné par le nom de « premier moyen d'appel ». Généralement, cet organe permet un glissement du fil et tourne en survitesse par rapport à l'avancement du fil.

Le fil est ensuite appelé dans un deuxième organe dit «d'appel», généralement sans glissement, assurant le contrôle de la vitesse d'avancement du fil. Très souvent, ce deuxième appel est constitué par le système de rembobinage lui-même.

Il résulte que la force de traction résultant de la tension des fils dans les procédés amonts est, pour l'essentiel, encaissés par le premier moyen d'appel.

On renvoie à la figure 1 qui montre, à titre d'exempte indicatif nullement limitatif, une machiné de traitement des fils présentant des organes aptes à réaliser un assemblage dë plusieurs fils, selon l'état de la technique.

On voit sur cette figure que les premiers moyens d'appel et d'avancement du fil (2a, 2b, 2c, 2d) sont disposés en alignement et mis en rotation par un arbre commun, au moyen d'un organe moteur (4). Il en est de même en ce qui concerne les moyens d'appel et de bobinage (3a, 3b, 3c, 3d) qui sont disposes en alignement et mis en rotation par un arbre commun au moyen d'un organe moteur (5).

Ces dispositions permettent d'obtenir un synchronisme parfait entre les positions. Toutefois, cette configuration conduit à des variations de tension en sortie du premier moyen d'appel, faibles en valeur absolue, mais significatives en valeur relative. Ces variations de tension résultent des dispersions de tension amont entre les positions, auxquelles s'ajoutent des variations de coefficient de friction, des tolérances géométriques des composants du système d'appel lui-même. Par exemple, pour une tension amont variant de 10 à 12 N, les conditions de sortie peuvent varier d'une position à l'autre de 0,3 à 0,6 N.

Si de telles variations n'ont pas de conséquences significatives sur la qualité du bobinage lorsque le fil est bobiné individuellement, il n'en est pas de même lors d'un assemblage de fils devant satisfaire à une exigence d'equi-longueur.

En effet, lors d'un assemblage, de telles variations relatives de tension en sortie du premier moyen d'appel sont incompatibles avec les exigences de maîtrise de longueur des fils assembles, si l'assemblage est effectué à cet endroit.

Pour tenter de résoudre ce problème, selon l'état antérieur de la technique, l'assemblage est réalisé en amont du premier organe d'appel, étant donné qu'à cet endroit, même si la dispersion absolue est plus grande, la dispersion relative est beaucoup plus faible. Il en résulte, comme le montre la figure 1, que les moyens de guider les fils (7a, 7b, 7c, 7d) depuis leur position de travail vers le point d'assemblage (5), sont disposés avant le premier moyen d'appel (2b), ce qui présente les inconvénients suivants :
- l'implantation des différents moyens (7a, 7b, 7c, 7d), (5) est dans l'environnement immédiat de l'ensemble de traitement du fil amont;
- les organes de guidage sont soumis à de fortes tensions, générant des exigences sévères au regard de la fiabilité ;
- la tension du fil, après l'assemblage, est égale à la somme des tensions de chaque fil, de sorte que le moyen d'appel et de bobinage sur les fils assemblés doit être dimensionné pour supporter cette somme de tension ;
- les fils suivent un trajet long et présentant plusieurs angles sous forte tension qui, par friction interne sur les organes de guidage, provoque une dégradation et affecte la qualité des fils;
- la difficulté, voire l'impossibilité, de procéder à l'assemblage de fils individuels ayant des caractéristiques différentes (titre, nature du fil, nombre ou sens de torsion, ...), du fait des différences de tension qui résultent de ces différences de caractéristiques.

L'invention a pour but de remédier à ces inconvénients, de manière simple, sûre, efficace et rationnelle et de résoudre le problème posé d'obtenir un parfait contrôle du processus d'assemblage des fils.

Pour résoudre un tel problème, il a été conçu et mis au point un dispositif de gestion des assemblages de fils dans les machines textiles de transformation desdits fils comprenant des ensembles de traitement ou de transformation amont du fil, des premiers moyens d'appel et d'avancement du fil, des moyens d'appel et/ou de bobinage par l'intermédiaire de guide-fil, comme il ressort, par exemple, de l'enseignement du brevet EP-A-0 780 333.

Selon l'invention, pour résoudre le problème posé, le dispositif comprend des organes aptes à réaliser un assemblage de plusieurs fils montés en combinaison avec plusieurs premiers moyens d'appel et d'avancement qui sont, chacun, piloté par un moteur individuel; lesdits organes d'assemblage étant disposés entre lesdits premiers moyens d'appel et un des moyens d'appel et/ou de bobinage apte à contrôler la vitesse d'avancement des fils réunis.

Quels que soient les moyens d'entraînement des moyens d'appel et de bobinage des guide-fil, d'une manière séparée ou en synchronisme, chaque moteur individuel des premiers moyens d'appel et d'avancement est assujetti à un variateur de vitesses.

A partir de cette conception de base :
- soit les moyens d'appel et de bobinage et les guide-fil sont entraînés chacun par un moteur collectif;
- soit les moyens d'appel et de bobinage et les guide-fil sont entraînés chacun par un moteur individuel.

Selon une autre forme de réalisation, les guide-fil sont entraînés par un moteur individuel, les moyens d'appel et de bobinage et les premiers moyens d'appel et d'avancement, étant entraînés en synchronisme par un même moteur Dans cette forme de réalisation, le rapport de vitesse entre les deux moyens est déterminé par un système de poulies.

Un perfectionnement de l'invention consiste à mesurer la tension de chaque fil en disposant un capteur entre les premiers moyens d'appel et d'avancement du fil et le point d'assemblage, et en transmettant ces tensions à un calculateur qui pilote les variateurs.

Dans le cas où les premiers moyens d'appel et d'avancement du fil n'ont pas de lien de synchronisation avec les organes d'appel et/ou de bobinage, le calculateur ordonne des ajustements de vitesse des premiers moyens d'appel pour ajuster la tension du fil mesurée à une consigne préprogrammée.

Dans le cas où les guide-fils sont entraînés par un moteur individuel, tandis que les premiers moyens d'appel d'avancement et les moyens d'appel de bobinage sont entraînés en synchronisme par ce même moteur, le calculateur prend pour référence la tension du fil correspondant à la position sur laquelle les fils sont tractés, et ordonne des réajustements de vitesse des premiers organes d'appel des autres positions, par exemple pour égaliser les tensions,

A partir des caractéristiques à la base de l'invention, il est apparu que les moyens et agencements revendiqués trouvent une application avantageuse pour produire un fil, résultant de l'assemblage par torsion, câblage ou guipage de plusieurs fils de base composés d'une pluralité de fils élémentaires dont certains d'entre eux subissent une opération de transformation préalable avant d'être assemblés et dé recevoir une nouvelle étape de transformation, l'un au moins des fils élémentaires étant différent ou subissant une transformation différente des autres.

Il apparaît que le développement de nouvelles matières textiles, conduit à envisager de plus en plus de nouveaux procèdes de fabrication pour l'obtention de fIls résultant de combinaison par assemblage de fils de plus en plus diversifiés. C'est notamment le cas de fils à usage technique comme, à titre exemples nullement limitatifs :
- pour la fabrication de cordes, sangles, tissus techniques pour des usages particuliers et présentant des caractéristiques mécaniques ou physiques spécifiques de ténacité, résistance à la traction, élasticité, courbe d'allongement sous charge, etc... ;
- pour la fabrication de tissus, tapis, moquettes, revêtements textiles, présentant des caractéristiques esthétiques, mécaniques ou physiques particulières;
- pour la fabrication de renforts textiles pour des matières composites tel que des élastomères, tel que des fils pour le renfort des pneumatiques, de courroies crantées... les dits fils destinés être insérés individuellement, en nappe ou mis en oeuvre sous formes par exemple de tissus... et devant présenter des caractéristiques mécaniques ou Physiques spécifiques de ténacité, résistance à la traction, élasticité, courbe d'allongement sous charge, etc...

L'invention concerne plus particulièrement des procédés dans desquels les opérations préalables de transformation du ou des fils élémentaires sont des procédés de retordage simple torsion, double torsion, câblage ou guipage, etc..., comme il ressort, par exemple, de l'enseignement du brevet US-A-4.200 212.

Certaines caractéristiques techniques des fils telles que la résistance à la traction, l'élasticité, la courbe d'allongement sous charge, la résistance à la fatigue... sont obtenues par l'association de plusieurs fils, chacun subissant des traitements individuels, puis assemblés selon des procédés parfaitement contrôlés. Les fils élémentaires peuvent être identiques ou différents, et / ou subir des transformations identiques ou différentes. Selon tes cas d'application les procédés peuvent viser à obtenir un assemblage équi-tongueur et / ou équi-tension. Dans d'autre cas, te procédé d'assemblage peut consister au contraire à assembler des fils présentant des niveaux d'allongement ou des tensions différentes.
On désignera dans ce qui suit de tels fils résultant de l'assemblage par torsion ou câblage de fils de nature différente, ayant subi un traitement différent
ou alimenté sous des tensions différentes par le terme «fil hybride».

On peut citer, à titre d'exemple nullement limitatif, le brevet US 6799618 qui concerne des fils hybrides résultants de l'assemblage de plusieurs fils élémentaires qui différent par leur nature et par leur traitement préalable.

Selon l'état de l'art antérieur, les fils hybrides, composés de plusieurs fils élémentaires qui différent par leur nature et par leur traitement préalable, tel que ceux exposé à titre d'exemple dans le brevet précité, sont le plus souvent réalisé en deux étapes. Chaque fil élémentaire est transformé séparément dans une première étape, par exemple sur des machines de double torsion, et il est réceptionné individuellement sur une bobine intermédiaire. Puis, les bobines intermédiaires sont reprises sur un cantre alimentant une machine qui combine la phase d'assemblage et de traitement final, tel qu'un procède de câblage par retordage des fils assemblés. Ce traitement final est réalisé le plus souvent par un procédé de retordage simple torsion.

Ce mode d'enchaînement présente les inconvénients suivants :
- il impose de disposer d'au moins deux types de machines (par exemple une machine double torsion pour la première étape, une machine d'assemblage et simple torsion pour la deuxième étape) ;
- il nécessite la gestion, le stockage et la manipulation de plusieurs lots de bobines intermédiaires ;
- la deuxième étape d'assemblage est le plus souvent réalisée en simple torsion, qui est un procédé produisant à faible vitesse, par exemple sur banc à anneau qui met en oeuvre des bobines en rotation limitées en poids, et nécessitant donc des cavages fréquents. Cette deuxième étape à une productivité relativement faible.
   Il est donc apparu important de proposer des moyens de multiplier les possibilités de combiner des fils individuels différents et de maîtriser le processus d'assemblage, en offrant une grande simplicité de mise en oeuvre et une meilleure productivité.
   Le problème que se propose de résoudre l'invention est d'obtenir un moyen de produire un fil hybride, résultant de l'assemblage par torsion, câblage ou guipage de plusieurs fils de base, ces fils de bases étant identiques ou différents, et étant eux même traités selon des procédés identiques ou différents de torsion ou câblage. L'un des objectifs de l'invention est de contrôler parfaitement la vitesse et / ou la tension des fils au point d'assemblage (lesquelles vitesses et / ou tension sont égales ou différentes).

Il en résulte un procédé selon lequel
- l'un au moins des fils de bases est différent des autres et/ou subit une première transformation différente des autres;
- la transformation préalable est réalisée en parallèles dans une machine constituée de moyens de transformation indépendants, équipés de moyens de pilotage et pouvant être réglés individuellement;
- un ajustement de la tension de chaque fil, notamment une détente, depuis ta tension résultant de la première transformation jusqu'à la tension a un point d'assemblage, est réalisée sur des dispositifs d'appel équipes de moyen de réglage et de systèmes de pilotage pouvant être réglés individuellement de telle sorte que la tension au point d'assemblage est ajustée individuellement ;
- l'acheminement des fils est réalisé par des moyens de guidage vers le point d'assemblage où ils sont réunis et disposés parallèlement ;
- une bobine réceptionne les fils assemblés dans un dispositif constituant lui-même ou étant associé avec un moyen d'appel positif, c'est à dire opérant sans glissement par rapport au fil, et apte à contrôler la vitesse d'avancement des fils réunis ;
- la bobine de fils ainsi formée est disposée dans une broche d'une machine de retordage selon un second traitement de double torsion, de câblage ou de guipage, dans laquelle les fils sont liés entre eux par torsion des fils assemblés sur eux-mêmes, par enroulement des fils assemblés autour d'un autre fil, ou par enroulement d'un autre fil autour des fils assemblés.

En fonction de la nature des fils hybrides à produire, le traitement de la bobine réceptrice s'effectue avec des moyens différents.

L'enchaînement de ces étapes peut éventuellement être complété par l'adjonction d'autres opérations complémentaires, qui peuvent être réalisées en parallèle ou être insérées entre celles précitées, sans modifier l'ordre d'enchaînement de celles-ci.

Selon une forme de réalisation, l'un au moins des fils de base présente une faible capacité d'allongement sous charge de préférence combinée à une forte ténacité, et dont au moins un autre fil élémentaire présente une élasticité et/ou une capacité d'allongement sous charge plus élevé, les fils de base jetant retordus séparément à des torsions différentes, puis assembles sous des tensions égales ou différentes, et retordus ensembles.

L'invention est exposée ci-après plus en détail à l'aide des figures des dessins annexés dans lesquels :
- la figure 1 est une vue à caractère schématique; d'une machine de transformation équipée d'organes d'assemblage des fils selon l'état antérieur de la technique ;
- la figure 2 montre une machine conforme à celle illustrée à la figure 1, équipée du dispositif de gestion et d'assemblage de fils selon l'invention et dans une forme de réalisation selon laquelle les moyens d'appel et de bobinage et les guide-fil entraînés chacun par un moteur collectif ;
- la figure 3 est une vue semblable à la figure 2 dans laquelle les moyens d'appel et de bobinage et les guide-fil sont entraînés chacun par un moteur individuel ;
- la figure 4 est une vue correspondant à la figure 3 dans laquelle les guide-fil sont entraînés par un moteur individuel, tandis que les moyens d'appel et de bobinage et les premiers moyens d'appel et d'avancement sont entraînés en synchronisme par un même moteur ;
- la figure 5 montre l'application et l'utilisation d'un calculateur et de capteur de tension de fil, appliquées à la forme de réalisation illustrée figure 3, étant observé que cette application peut bien évidemment concerner les formes de réalisation illustrées aux figures 2, 3 et 4 ;
- la figure 6 est une vue à caractère schématique d'un procédé de réalisation d'un fil hybride, ici représenté à titre d'exemple un câblage 3 bouts, selon le procédé objet de l'invention, dans lequel la torsion préalable des fils élémentaires et l'assemblage est réalisée des positions indépendantes de double torsion, et la torsion finale du fil assemblé est réalisée selon le procédé de double torsion;
- la figure 7 est une vue à caractère schématique des moyens de pilotage contrôles de la tension d'assemblage;
- la figure 8 est une vue très schématique représentant le procédé en deux étapes selon l'invention, tel qu'illustré plus en détail sur la figure 6 ;
- la figure 9 est une vue très schématique d'un procédé complet en deux étapes dont la deuxième étape est réalisée par double torsion de trois fils assemblés, chacun de ces fils assemblés étant constitué de deux assemblés par un procédé de câblage direct;
- la figure 10 est une vue très schématique d'un procédé complet en deux étapes dont la deuxième étape est réalisés par câblage direct de deux fils assemblés, chacun de ces fils assemblés étant constitué de trois fils retordus par double torsion ;
- la figure 11 est une vue très schématique d'un procédé complet en deux étapes dont la deuxième étape est réalisée par câblage direct de deux fils assemblés, chacun de ces deux fils assemblés étant constitué de deux fils assemblés par un procédé de câblage direct ;
- la figure 12 est une vue à caractère schématique d'une variante du procédé selon l'invention dans lequel un fil auxiliaire est ajouté dans l'étape de torsion finale par double torsion.

Pour une meilleure compréhension de la suite de la description, les mêmes repères sont utilisés selon les différentes formes de réalisation de l'invention.

D'une manière parfaitement connue pour un homme du métier, la machine de transformation comprend une pluralité de positions de travail. Chaque position comprend un ensemble de traitement du fil amont constitué, par exemple, par des broches de double torsion ou de câblage (11a, 11b, 11c, 11d, ...), des premiers moyens d'appel et d'avancement (2a, 2b, 2c, 2d, ...) du fil (1a, 1b, 1c, 1d,...) et des moyens d'appel et/ou de bobinage (3a, 3b, 3c, 3d, ...). par l'intermédiaire de guide-fil (6a, 6b, 6c, 6d, ...).

Selon l'invention, le dispositif comprend des organes (7a, 7b, 7c, 7d) aptes à réaliser un assemblage (A) de plusieurs fils, ces organes étant montés en combinaison avec plusieurs des premiers moyens d'appel et d'avancement (2a, 2b, 2c, ...).

D'une manière importante, selon l'invention, chacun des premiers moyens d'appel et d'avancement (2a, 2b, 2c, 2d, ...) sont pilotés par un moteur individuel (8a, 8b, 8c, 8d, ...). Les organes d'assemblage (7a, 7b, 7c, 7d, ...) sont disposés entre les premiers moyens d'appel et d'avancement (2a, 2b, 2c, ...), et un des moyens d'appel et de bobinage (3b) apte à contrôler la vitesse d'avancement des fils réunis. Les organes d'assemblage (7a, 7b, 7c, 7d, ...) sont donc disposés en aval des premiers moyens d'appel et d'avancement (2a, 2b, 2c, ...) et en amont des moyens d'appels et de bobinage (3a, 3b, 3c, ...).

On observe que les moyens d'appel et/ou de bobinage (3a, 3c) et leurs guide-fil correspondants (6a, 6c) sont, dans le cas particulier d'assemblage cité en exemple, inutilisés, puisque leurs fils respectifs sont dérives vers le moyen d'appel (3b) et son guide-fil correspondant (6b)

D'une manière avantageuse, quelle que soit la forme de réalisation (figure 2, figure 3, figure 4), chaque moteur individuel (8a, 8b, 8c, 8d,...) des premiers moyens d'appel et d'avancement (2a, 2b, 2c, 2d, ...), est assujetti à un variateur (15a, 15b, 15c, ...).

Dans la forme de réalisation illustrée figure 2, les moyens d'appel et de bobinage (3a, 3b, 3c, 3d, ...) sont entraînés par un organe moteur commun (5). Les guide-fils (6a, 6b, 6c, 6d, ...) sont entraînés par un organe moteur commun (6).

Dans la forme de réalisation illustrée figure 3, les moyens d'appel et de bobinage (3a, 3b, 3c, 3d, ...) sont entraînés chacun par un organe moteur individuel (10a, 10b, 10c, 10d, ...). Il en est de même pour les guide-fil (6a, 6b, 6c, 6d, ...) qui sont entraînés chacun par un moteur individuel (12a, 12b, 12c, 12d, ...).

Dans là forme de réalisation illustrée figure 4, les moyens d'appel et de bobinage (3a, 3b, 3c, 3d, ...) et les premiers moyens d'appel et d'avancement (2a, 2b, 2c, 2d, ...) sont entraînés en synchronisme par le même moteur (8a, 8b, 8c, 8d, ...). Le rapport de vitesse entre les moyens (2a, 3a), (2b, 3b), (2c, 3c), (2d, 3d), ...) est fixé par exemple par un rapport de poulies (9).

Les variateurs (15a, 15b, 15c, ... ) pilotant les premiers moyens d'appel, sont associés à un moyen de réglage de la vitesse sous forme, par exemple, d'une commande locale accessible par un opérateur.

Ou bien, les variateurs (15a, 15,b, 15c, ...) sont pilotés par un calculateur (14) délivrant une consigne a chaque variateur, ladite consigne pouvant par exemple être programmée par un opérateur.

Comme indiqué, le dispositif trouve une application particulièrement avantageuse, pour la production d'un fil hybride résultant de l'assemblage par torsion, câblage ou guipage de plusieurs fils de base (1a, 1b, 1c, ...).

On rappelle, d'une manière parfaitement connue pour un homme du métier, que le processus de transformation comprend trois opérations principales :
- une première transformation (Pa, Pb, Pc...) de tout ou partie des fils élémentaires (Fa, Fb, Fc, ...) par une opération torsion, câblage, guipage... On réalise cette opération sur une broche de retordage ou de câblage ;
- un assemblage, les fils se réunissant parallèlement les uns aux autres au point (A),
- une seconde transformation (S) des fils assemblés, qui est une opération de torsion, câblage ou guipage... On réalise cette opération sur une broche de retordage ou de câblage.

Ces opérations peuvent éventuellement être précédées en amont, ou bien être complétées par d'autres étapes intermédiaires ou associées à l'une bu l'autre de ces trois opérations, tel que des opérations de rembobinage, thermofixation, étirage... sans que cela affecte la portée de la présente demande dès lors que les trois opérations précitées se retrouvent regroupées en deux étapes selon le mode d'enchaînement exposé.

Selon un aspect important de l'invention, les moyens (11a, 11b, 11c,...) permettent de réaliser la première transformation (Pa, Pb, Pc...) des fils de base (1a, 1b, 1c, ...) et sont disposés préférentiellement de façon adjacente et comprennent des moyens de motorisation individuels, chacun piloté individuellement par des systèmes tels des variateurs de vitesses (16a, 16b, 16c, ...). Chaque moyen (11a, 11b, 11c...) est donc réglé pour effectuer une transformation (Pa, Pb, Pc...) propre à chaque fil, qui peut être différente des autres, par exemple une torsion de valeur ou de sens différent. Eventuellement, certains des fils (1a, 1b, 1c, ...) peuvent ne pas être transformés ou leurs transformations peuvent être réglées à 0 tours, le fil ne recevant pas de torsion, seuls les moyens de dévidage et/ou de prétension du moyen de transformation; correspondant, étant utilisés En sortie des moyens de transformation (11a, 11b, 11c...), chaque fil a une tension qui dépend de son titre et de la transformation (ex : vitesse, diamètre du ballon, titre du fil...).

Chaque fil (1a, 1b, 1c, ...) passe par un premier moyen d'appel (2a, 2b, 2c, ...) permettant d'ajuster sa tension et notamment d'abaisser la tension du fil résultant de la transformation du fil (Pa, Pb, Pc...), sous forme, par exemple d'un cabestan ou d'un délivreur à grille, généralement connu sous le nom de « pré-délivreur » ou de « pré-appel ». Dans la suite de la description, cet organe sera désigné par le nom de « premier moyen d'appel ». Par exemple, pour réaliser une détente, cet organe permet un glissement da fil et tourne en survitesse par rapport à l'avancement du fil.

De manière importante, chacun des premiers moyens d'appel et d'avancement (2a, 2b, 2c, ...) est doté d'un moyen susceptible d'en ajuster l'éfficacité. Ce moyen peut, par exemple, consister à ajuster l'arc d'enroulement d'une grille de délivreur, ou le nombre de tours d'enroulement autour d'un cabestan. Cet ajustement peut être réalisé manuellement ou par des actionneurs. Ce moyen d'ajuster individuellement l'efficacité du premier moyen d'appel (2a, 2b, 2c,...) peut aussi consister à ajuster la vitesse de l'organe délivreur, par exemple en étant commandé par un moteur individuel (8a, 8b, 8c...), piloté individuellement par des systèmes tels que des variateurs de vitesses (15a, 15b, 15c...).

Chaque moyen d'appel et d'avancement (2a, 2b, 2c...) est donc réglé pour ajuster la tension propre à chaque fil à la tension d'assemblage qui peut être différente des autres. En sortie des moyens de moyen d'appel et d'avancement (2a, 2b, 2c...), le fil à une tension qui correspond à celle que l'on veut obtenir au point d'assemblage (A).

Les fils (2a, 2b, 2c...) sont acheminés vers le point d'assemblage (A) par des organes de guidage (7a, 7b, 7c, ...)). Les organes (7a, 7b, 7c, ...) et le point (A) sont disposés entre les premiers moyens d'appel et d'avancement (2a, 2b, 2c...), et le moyen bobinage (3) apte à contrôler la vitesse d'avancement des fils réunis. Ensuite les fils (1a, 1b, 1c) réunis en parallèle, sont appelés par un des moyens de bobinage qui forme une bobine intermédiaire (4).

La bobine (4) de fils unitaires (1a, 1b, 1c...) ayant reçu le premier traitement (Pa, Pb, Pc...), est ensuite reprise dans une deuxième machine pour recevoir le deuxième traitement (S). Le fil assemblé est retordu dans la broche (17), passe par un organe d'appel (18) puis il est bobine par le moyen de bobinage (19), formant la bobine finale (20).

D'une manière avantageuse, quelle que soit la forme de réalisation (figure 6 et suivantes), chaque moteur individuel des premiers moyens de transformation (11a, 11b, 11c...) est assujetti à un variateur (16a, 16b, 16c...) et chaque moteur individuel (8a, 8b, 8c...) d'appel et d'avancement (2a, 2b, 2c...), est assujetti à un variateur (15a, 15b, 15c...). Ces variateurs (15a, 15b, 15c...16a, 16b, 16c...) sont associés à un moyen de réglage de la vitesse sous forme, par exemple, d'une consigne ou d'une commande locale accessible par un opérateur.

Ou bien, les variateurs (15a, 15b, 15c... 16a, 16b, 16c...) sont pilotés par un calculateur (14) délivrant une consigne à chaque variateur, ladite consigne pouvant par exemple être programmée par un opérateur.

Un perfectionnement de l'invention, illustré sur la figure 7, consiste à disposer de moyens de mesure de la tension de chaque fil, sous forme par exemple de capteurs (13a, 13b, 13c,...) en aval des premiers moyens d'appel et d'avancement (2a, 2b, 2c, ...) et en amont du point d'assemblage (A) des fils. Le signal de tension de chaque fil est transmis à un calculateur (14) qui transmet des consignes aux variateurs (15a, 15b, 15c...) pilotant les moteurs (8a, 8b, 8c, ... ) des premiers moyens d'appel et d'avancement (2a, 2b, 2c...).

Le calculateur (14), sous forme par exemple d'une unité centrale, réajuste en permanence la vitesse des premiers appels (2a, 2b, 2c...) pour assurer un respect parfait de tension des fils exigée par le procédé au point d'assemblage (A) afin de compenser les éventuels dérives des réglages au cours du temps.

Les tensions exigées, par le procédé d'assemblage peuvent être des tensions égales entre chaque fil ou bien des tensions différentes d'un fil à l'autre.

Selon l'invention, il est donc possible de procéder à des assemblages de fils (1a, 1b, 1c, ...) ayant des caractéristiques différentes, chaque fil étant amené au point d'assemblage (A) sous une tension prédéterminée contrôlée par le système. Ce résultat est particulièrement avantageux pour l'assemblage de fils ayant des élasticités différentes.

A noter qu'un moyen pour mesurer la tension de chaque fil peut être remplacé et/ou complété par un moyen apte à mesurer la vitesse d'avancement du fil immédiatement avant le point d'assemblage (A).

Le procédé selon l'invention, illustrée par les figures 8 ou 9, est particulièrement destiné à la production d'un fil hybride destine au renfort des pneumatiques ou de matériaux composites. Ce procédé consiste à mettre en oeuvre au moins deux fils de base (1a, 1b, 1c, ...), dont l'un au mois est de nature différente des autres. Au moins l'un des fils de base présente une faible capacité d'allongement sous charge, et dont au moins un autre fil élémentaire présente une élasticité et/ou une capacité d'allongement plus élevé. Les fils de base sont retordus séparément à des torsions différentes, puis assemblés sous des tensions égales ou différentes, et retordus ensembles.

Le processus de production suivant l'invention comprend les étapes suivantes :
- on retord simultanément et en parallèle tout ou partie des fils élémentaires par un procédé double torsion bu câblage direct (Pa, Pb, Pc,..), dans les broches (11a, 11b, 11c.) de préférence adjacentes d'une machine de retordage ;
- on fait passer chaque fil dans un premier organe délivreur (2a, 2b, 2c...) dont l'efficacité est réglable indépendamment des autres, pour ajuster sa tension à la tension d'assemblage;
- Les, fils sont guidés par les dispositifs de guidage (7a, 7b, 7c, ...) jusqu'au point d'assemblage (A) où ils sont réunis dans une disposition essentiellement parallèle;
- on bobine les fils ainsi assemblés pour former une bobine intermédiaire (4) l'entraîmement des fils se faisant sans glissement ;
- on place la bobine intermédiaire de fils assemblés (4) ainsi formée dans une broche double torsion (17) et on retord les fils assemblés selon le procédé de double torsion conventionnelle (S), les fils assemblés étant liés entre eux par torsion sur eux même.

Selon l'invention, certains des fils (1a, 1b, 1c, ...) peuvent ne pas être transformés ou retordus, seuls les moyens de dévidage et de prétension du moyen de transformation correspondant étant utilisés.

Selon le mode de réalisation de l'invention illustré par la figure 12, un fil auxiliaire (21) peut être introduit dans l'assemblage.

Selon les cas, il peut être
■ assemblé sans transformation préalable au point d'assemblage A, sa tension étant éventuellement ajustée par un tendeur ou tout organe délivreur auxiliaire similaire ;
■ introduit dans la broche de double torsion (17) par l'axe creux, pour rejoindre les fils assemblés lors de la première étape à la sortie de la broche (17), de sorte que le fil auxiliaire n'est pas retordu mais est lié par enroulement autour des fils assemblés qui sont retordus ensemble en double torsion (2 torsions par tour de broche).

Le fil auxiliaire (21) peut-être un fil ayant une fonction auxiliaire tel par exemple qu'un fil antistatique ou absorbeur de gaz. Il peut, lui-même, être un fil formé par assemblage de plusieurs fils, et/ou avoir subit des traitements préalables.

Le procédé Selon l'invention, illustrée par les figures 10 ou 11, est particulièrement destiné à la production d'un fil hybride complexe destiné au renfort des pneumatiques ou de matériaux composites. Cette deuxième forme de réalisation du procédé selon l'invention, se caractérise en ce qu'il met en oeuvre au moins deux fils de base (Fa, Fb, Fc, ...), dont l'un moins des fils élémentaires présente une faible capacité d'allongement de préférence combinée à une forte ténacité, et dont au moins un autre fil élémentaire présente une élasticité et/ou une capacité d'allongement plus élevé, les fils de base étant retordus séparément à des torsions différentes, puis assemblés sous des tensions égales ou différentes, et liés ensembles par enroulement avec un autre fil.

Le procède comprend les mêmes étapes que cette définies précédemment à la seule différence que la bobine intermédiaire (4) est placée dans une broche creuse (10) de câblage ou de guipage (17), on lie les fils assemblés en les associant à un autre fil (4'), selon un procédé de câblage ou de guipage.

Selon ce deuxième mode de réalisation, l'autre fil (4') qui est associé au premier fil (4) lors de l'étape finale est différent du premier fil assemblé (4), soit par sa composition en fils (1'a, 1'b, 1'c), soit par le traitement subi (P'a, P'b, P'c, ...) , les deux fils (4) et (4') étant réunis selon le processus connu dit de « câblage direct ».

Selon ce deuxième mode de réalisation le dit fil assemblé (4) constitue l'âme, et le fil (4') qui est associé lors de la dernière étape est un fil de lien entourant le fil d'âme selon un procédé de guipage.

Le fil associé (4') peut être un fil ayant une fonction auxiliaire tel par exemple qu'un fil antistatique ou absorbeur de gaz. Il peut lui-même un fil formé par assemblage de plusieurs fils, et/ou avoir subit des traitements préalables.

Selon l'invention, dans la première transformation (Pa, Pb, Pc...), la vitesse de chaque broche (11a, 11b, 11c...) effectuant la torsion des fils de base (1a, 1b, 1c, ...) est réglée de telle sorte que le(s) fil(s) de plus faible capacité d'allongement reçoivent un nombre de torsion par métré supérieur au(x) fil(s) de grande élasticité.

Selon l'invention, dans la première transformation (Pa, Pb, Pc...), les broches (11a, 11b, 11c...), effectuant la torsion du (ou des) fil(s) de plus faible capacité d'allongement tournent :
- soit dans le même sens que celui des broches effectuant la torsion du (ou des) fils de grande élasticité ;
- soit en sens inverse de celui dés broches effectuant la torsion du (ou des) fils de grande élasticité, par exemple, le(s) fil(s) de plus faible capacité d'allongement sont retordus en « Z » et le(s) fil(s) de plus grande élasticité sont retordus en « S ».

Selon l'invention, dans la deuxième transformation (S), la torsion finale des fils assemblés s'effectue en sens inverse de la torsion du (ou des) fils présentant la plus faible capacité d'allongement.

Selon l'invention, dans la deuxième transformation (S), le nombre de torsion par mètre donné lors de la torsion finale est inférieure ou égale au nombre de torsion par mètre donné lors de la première transformation au (ou aux) fil(s) présentant la plus faible capacité d'allongement.

On donne ci-après un premier exemple du procédé selon l'invention appliqué à la production d'un fil destiné à la production de tapas, constitué de deux fils élémentaires en polypropylène BCF 1240 dtex, retordus a 180 Tours par mètre en Z, et un fil en polypropylène CF 600 dtex retordu à 130 Tours / mètre en S. Les trois fils sont assemblés et retordus ensembles à 160 Tours / mètre en Z.

On retord les deux fils polypropylène BCF (1a, 1b) dans les broches (11a, 11b), réglées pour tourner à 5500 T/mn en Z, et on retord le fil polypropylène CF (1c) dans la broche (11c) réglée pour tourner à 3970 T/mn en S.

Le système de bobinage (3) enroule les fils assemblés sur une bobine (4) a une vitesse de bobinage de 61,1 m/mn, sans glissement:

La bobine (4) est reprise sur une broche double torsion (17) tournant à 3500 T/mn, avec une vitesse d'appel de 43,7 m/mn, sans glissement.

On donne ci-après un deuxième exemple du procède selon l'invention appliqué à la production d'un fil destiné au renfort des pneumatiques, constitué de deux fils élémentaires en aramide 1100 dtex, retordus à 510 Tours par mètre en Z, et un fil en nylon 940 dtex retordu à 350 Tours/mètre en Z. Les trois fils sont assemblés et retordus ensemble à 350 tours/mètre en S.

On retord les deux fils aramides (1a, 1b) dans les broches (11a, 11b), réglées pour tourner à 7000 T/mn en Z, et on retord le fil Nylon (1c) dans la broche (11c) réglée pour tourner a 4800 T/mn en Z.

Le système de bobinage (3) enroule les fils assemblés sur une bobine (4) à une vitesse de bobinage de 27,45 m/mn, sans glissement.

La bobine (4) est reprise sur une broche double torsion (17) tournant à 5250 T/mn, avec une vitesse d'appel de 30 m/mn, sans glissement.

Les exemples précédents sont donnés pour illustrer la mise en oeuvre du procédé selon l'invention et son nullement limitatifs.

Les avantages ressortent bien de la description, en particulier on souligne et on rappelle :
- L'implantation des moyens de guidage du fil vers le point d'assemblage, est dans une zone éloignée de la broche et donc plus accessible pour l'opérateur.
- Les organes de guidage (roulettes, guides) sont soumis à des tensions faibles étant donné qu' ils sont situés après le premier appel.
- Les organes pré-délivreur n'ont à supporter que la tension d'un fil.
- Les fils suivent un trajet long et présentent plusieurs angles sous faible tension, ce qui évite la dégradation de leur qualité (résistance à traction, risque de brins cassés, ...).
- Il est possible de procéder à des assemblages de fils, chaque fil pouvant être de nature ou de titre différent et recevoir un premier traitement (en sens de torsion ou nombre de torsion paramètre) différent des autres fils.
- Après cette première transformation, les fils peuvent être amenés au point d'assemblage sous des tensions OH des vitesses prédéterminées différentes des autres.
- Le transfert de la première étape vers la deuxième se fait par une bobine intermédiaire unique qui contient les fils pré assemblés et pré-conditionnés pour obtenir l'équilibre de longueur ou de tension souhaitée.
- Il est possible de réaliser la deuxième transformation par le procédé de double torsion ou de câblage direct, qui procure une productivité optimale.
- On peut envisager une très grande variété de configurations d'assemblage et de réunir un nombre illimité de fils.

## Revendications

1. Procédé destiné à produire un fil, résultant de l'assemblage par torsion, câblage ou guipage de plusieurs fils de base (1a, 1b, 1c, ...), subissant une transformation préalable (Pa, Pb, Pc, ...), selon lequel :
- l'un au moins des fils de bases (1a, 1b, 1c...) est différent des autres et/ou subit une première transformation (Pa, Pb, Pc...) différente des autres ;
- la transformation préalable (Pa, Pb, Pc, ...) est réalisée en parallèle dans une même machine constituée d'une juxtaposition de moyens de transformation (11a, 11b, 11c...) indépendants, équipés de moyens de pilotage (16a, 16b, 16c, ...) et pouvant être réglés individuellement ;
- un ajustement de la tension de chaque fil (1a, 1b, 1c, ... ), notamment une détente depuis la tension résultant de la première transformation jusqu'à la tension à un point d'assemblage (A), est réalisée sur des dispositifs d'appel (2a, 2b, 2c...) ;
- l'acheminement des fils (1a, 1b, 1c...) est réalisé par des moyens de guidage (7a, 7b, 7c, ...) vers le point d'assemblage(A)où ils sont réunis et disposés parallèlement ;
- une bobine (4) réceptionne les fils ainsi assemblés dans un dispositif (3) constituant lui-même, ou étant associé avec, un moyen d'appel positif, c'est à dire opérant sans glissement par rapport au fil, et apte à contrôler la vitesse d'avancement des fils réunis ;
- la bobine (4) de fils ainsi formée est disposée dans une broche (17) d'une machine de retordage pour recevoir un second traitement (S) de double torsion, de câblage ou de guipage, dans laquelle les fils (1a, 1b, 1c, ...) sont liés entre eux par torsion des fils assemblés sur eux-mêmes, par enroulement des fils assemblés autour d'un autre fil, ou par enroulement d'un autre fil autour des fils assemblés.

2. Procédé selon la revendication 1, destiné à produire un fil hybride résultant de l'assemblage par torsion, câblage ou guipage de plusieurs fils de base (1a, 1b, 1c...), subissant une transformation préalable (Pa, Pb, Pc, ...), selon lequel :
- l'un au moins des fils de base (1a, 1b, 1c, ...) présente une faible capacité d'allongement sous charge de préférence combinée à une forte ténacité, et dont au moins un autre fil élémentaire présente une élasticité et/ou une capacité d'allongement sous charge plus élevé, les fils de base étant retordus séparément à des torsions différentes, puis assemblés sous des tensions égales ou différentes, et retordus ensembles ;

3. Procédé selon les revendications 1 et 2
- La bobine (4) de fils assemblés ainsi formée est disposée dans une broche creuse de câblage ou de guipage (17), dans laquelle on lie les fils assemblés en les associant à un autre fil, selon un procédé (S) de câblage direct ou de guipage.

4. Procédé selon l'une quelconque des revendications 1 à 3, **caractérisé en ce qu'** un ajustement de la tension de chaque fil (1a, 1b, 1c, ...) notamment une détente depuis la tension résultant de la preimère trnsformation jusqu'à la tension à un point d'assemblage (A), est réalisée sur des dispositifs d'appel (2a, 2b, 2c,...) équipés de moyen de réglage et de systèmes de pilotage pouvant être réglés individuellement de telle sorte que la tension au point d'assemblage est ajustée individuellement;

5. Procédé selon la revendication 4, **caractérisé en ce que** les moyens de réglage des dispositifs de premier appel (2a, 2b, 2c, ...) comportent un actionneur ou une motorisation (8a, 8b, 8c, ...) associé(e) à des moyens de pilotage (15a, 15b, 15c, ...) individuels.

6. Procède selon l'une quelconque des revendications 1 à 5, **caractérisé en ce que** la première transformation (Pa, Pb, Pc...) des fils de base est une opération de double torsion ou de câblage direct.

7. Procédé selon l'une quelconque des revendications 1 à 5, **caractérisé en ce que** la première transformation (Pa, Pb, Pc...) est une opération de double torsion pour une partie, et une opération de câblage direct pour une autre partie des fils de base.

8. Procède selon l'une quelconque des revendications 1 à 7, **caractérisé en ce que** certains des fils ne subissent pas de transformation ou que la transformation (Pa, Pb, Pc, ...) de certains des fils ne confère pas de torsion, les moyens de transformation correspondants étant réglés à «0 tours », les fils utilisant leurs moyens de dévidage et/ou de prétension.

9. Dispositif pour la mise en oeuvre du procédé selon l'une quelconque des revendications 1 à 8 dans les machines textiles de transformation desdits fils comprenant des ensembles de traitement ou de transformation amont du fil (11a, 11b, 11c, 11d, ...), des premiers moyens d'appel et d'avancement du fil (2a, 2b, 2c, 2d, ...), des moyens d'appel et de bobinage (3a, 3b, 3c, 3d, ...) par l'intermédiaire de guide-fil (6a, 6b, 6c, 6d, ...),
**caractérisé en ce qu'**il comprend des organes (7a, 7b, 7c, 7d, ...) aptes à réaliser un assemblage (A) de plusieurs fils, montés en combinaison avec plusieurs des premiers moyens d'appel et d'avancement (2a, 2b, 2c, ...) qui sont chacun piloté par un moteur individuel (8a, 8b, 8c, ...), lesdits organes d'assemblage (7a, 7b, 7c, 7d, ...) étant disposés entre lesdits premiers moyens d'appel (2a, 2b, 2c, ...) et un des moyens d'appel et de bobinage (3b) apte à contrôler la vitesse d'avancement des fils réunis, chaque moteur individuel (8a, 8b, 8c, 8d, ...) des premiers moyens d'appel et d'avancement (2a, 2b, 2c, 2d, ...), est assujetti à un variateur (15a, 15b, 15c, ...).

10. Dispositif selon la revendication 9, **caractérisé en ce que** chaque moyen (11a, 11b, 11c, ...) de première transformation (Pa, Pb, Pc, ...) des fils, tel qu'une broche de double torsion, de câblage, guipage est équipé de motorisation individuelle (assujettie à un variateur de vitesse (16a, 16b, 16c, ...) qui reçoit une consigne de vitesse et /ou un sens de rotation indépendamment des positions adjacentes.

11. Dispositif selon la revendication 10, **caractérisé en ce que** certains des moyens de transformation (11a, 11b, 11c, ...) reçoivent une consigne de vitesse nulle, le fil pouvant utiliser ses équipements de dévidage et/ou de prétension.

12. Dispositif selon les revendications 9 à 11, **caractérisé en ce que** chaque premier moyen d'appel et d'avancement (2a, 2b, 2c,...), tel un délivreur à grille ou un cabestan, est assujetti à un dispositif individuel permettant d'en faire varier son efficacité par ajustement de sa vitesse et/ou de l'arc d'enroulement du fil sur la surface d'entraînement, dont l'ajustement de la vitesse est obtenu par une motorisation individuelle (8a, 8b, 8c, ...) assujettie à un variateur de vitesse (15a, 15b, 15c, ...) qui reçoit une consigne de vitesse indépendamment des positions adjacentes.

13. Dispositif selon l'une quelconque des revendications 9 à 13, **caractérisé en ce que** chaque variateur de vitesse (15a, 15b, 15c, ...) pilotant les moyens de transformations individuels indépendants (11a, 11b, 11c, ...), et /ou chaque variateur de vitesse (15a, 15b, 15c, ...) pilotant les premiers moyens d'appel indépendants (2a, 2b, 2c, ...), reçoivent une consigne individuelle de vitesse d'un système de commande ou un calculateur (14).

14. Dispositif selon la revendication 9 et l'une quelconque des revendications 13 et 14, **caractérisé en ce qu'**une grandeur représentative de la tension de chaque fil (1a, 1b, 1c, ...) est mesurée par un capteur (13a, 13b, 13c...), par exemple entre les premiers moyens d'appel (2a, 2b, 2c, ...) et le point d'assemblage (A), et transmise à un calculateur (14) qui pilote les moyens de transformations et/ou les moyens d'appel, ledit calculateur (14) ordonne des ajustements sur la vitesse des premiers moyens d'appel (2a, 2b, 2c, ...) pour ajuster la tension de chaque fil par rapport à une consigne préprogrammée.

15. Dispositif selon la revendication 14, **caractérisé en ce qu'**une consigne de tension de bobinage est programmée dans le calculateur (14), qui ordonne des réajustements de vitesse des premiers Organes d'appel (2a, 2b, 2c, ...) pour respecter cette tension de consigne, laquelle consigne est la même pour chaque position ou différente à chaque position.

16. Dispositif selon l'une quelconque des revendications 9 à 15, **caractérisé en ce que** les moyens d'appel et de bobinage (3a, 3b, 3c, 3d, ...) et les guide-fil (6a, 6b, 6c, 6d, ...) sont entraînés chacun par un moteur collectif (5)-(6).

17. Dispositif selon l'une quelconque des revendications 9 à 15, **caractérisé en ce que** les moyens d'appel et de bobinage (7a, 7b, 7c, 7d, ...) et les guide-fil (6a, 6b, 6c, 6d, ...) sont entraînés chacun par un moteur individuel (10a, 10b, 10c, 10d, ...) - (12a, 12b, 12c, 12d, ...).

18. Dispositif selon l'une quelconque des revendications 9 à 14, **caracterisé en ce que** les guide-fil (6a, 6b, 6c, 6d, ...) sont entraînés par un moteur individuel, les moyens d'appel et de bobinage (3a, 3b, 3c, 3d, ...) et les premiers moyens d'appel et d'avancement (2a, 2b, 2c, 2d, ...) étant entraînés en synchronisme par un même moteur (8a, 8b, 8c, 8d, ...) et que le rapport de vitesses entre les deux moyens est déterminé par un système de poulies ou de courroie (9a, 9b, 9c, ...).

19. Dispositif selon la revendication 18, **caractérisé en ce que** le réglage de la position (2b) sur laquelle les fils sont appelés après le point d'assemblage (A), est déterminé pour ajuster la vitesse d'appel, les autres positions étant réglées pour ajuster la tension de sortie du premier moyen d'appel (2a, 2c, ...) par rapport à la tension de celle sur laquelle le fil (1b) est appelé, cette tension étant prise en référence.

20. Dispositif selon la revendication 19, **caractérisé en ce que** le calculateur (14) prend pour référence la tension du fil correspondant à la position (3b) sur laquelle les fils sont tractés, et ordonne des réajustements de vitesse des premiers organes d'appel des autres positions de sorte que la tension de chaque fil (1a, 1b, 1c, ...), autre que celle sur laquelle les fils sont tractés, est réajustée pour être égale à la tension prise pour référence ou être présente un écart ou une proportionnalité programmable par rapport à celle prise pour référence.

## Claims

1. Method for producing a yarn, resulting from the assembly by twisting, stranding or covering of a plurality of basic yarns (1a, 1b, 1c, ...), undergoing a prior processing (Pa, Pb, Pc, ...), whereby:
- at least one of the basic yarns (1a, 1b, 1c, ...) is different from the others and/or undergoes a first processing (Pa, Pb, Pc, ...) different from the others;
- the prior processing (Pa, Pb, Pc, ...) is carried out in parallel in the same machine consisting of a juxtaposition of independent processing means (11a, 11b, 11c, ...), equipped with control means (16a, 16b, 16c, ...) and being adjustable individually;
- an adjustment of the tension of each yarn (1a, 1b, 1c, ...), in particular a relief from the tension resulting from the first processing to the tension at an assembly point (A) is carried out on feeding devices (2a, 2b, 2c, ...);
- the yarns (1a, 1b, 1c ...) are conveyed by guide means (7a, 7b, 7c, ...) to the assembly point (A) where they are joined and disposed in parallel;
- a spool (4) receives the yarns thus assembled in a device (3) itself consisting, or being associated with, a positive feeding means, that is operating without slippage with respect to the yarn, and suitable for controlling the speed of advance of the joined yarns;
- the spool (4) of yarns thus formed is placed in a spindle (17) of a twisting machine to receive a second double twisting, stranding or covering treatment (S) in which the yarns (1a, 1b, 1c, ...) are bound together by twisting the yarns assembled on themselves, by winding the assembled yarns around another yarn, or by winding another yarn around the assembled yarns.

2. Method according to Claim 1, for producing a hybrid yarn resulting from the assembly by twisting, stranding or covering of a plurality of basic yarns (1a, 1b, 1c, ...), undergoing a prior processing (Pa, Pb, Pc, ...), whereby:
- at least one of the basic yarns (1a, 1b, 1c, ...) has a low capacity of elongation under load, preferably combined with a high toughness, and whereof at least one other elementary yarn has a higher elasticity and/or capacity for elongation under load, the basic yarns being twisted separately to different torsions, and then assembled under equal or different tensions, and twisted together.

3. Method according to Claims 1 and 2, in which the spool (4) of the assembled yarns thus formed is placed in a hollow spindle for stranding or covering (17), in which the assembled yarns are bound by associating them with another yarn, by a direct stranding or covering method (S).

4. Method according to any one of Claims 1 to 3, **characterized in that** an adjustment of the tension of each yarn (1a, 1 b, 1c, ...), in particular a relief from the tension resulting from the first processing to the tension at an assembly point (A), is carried out on feeding devices (2a, 2b, 2c, ...) equipped with adjusting means and control systems which can be adjusted individually so that the tension at the assembly point is adjusted individually.

5. Method according to Claim 4, **characterized in that** the adjusting means of the first feeding devices (2a, 2b, 2c, ...) comprise an actuator or a motorization (8a, 8b, 8c, ...) associated with individual control means (15a, 15b, 15c).

6. Method according to any one of Claims 1 to 5, **characterized in that** the first processing (Pa, Pb, Pc, ...) of the basic yarns is a double twisting or direct stranding operation.

7. Method according to any one of Claims 1 to 5, **characterized in that** the first processing (Pa, Pb, Pc, ...) is partly an operation of double twisting, and partly a direct stranding operation for another part of the basic yarns.

8. Method according to any one of Claims 1 to 7, **characterized in that** some of the yarns do not undergo a processing or **in that** the processing (Pa, Pb, Pc, ...) of some of the yarns does not confer torsion, the corresponding processing means being set at "0 rpm", the yarns using their reeling and/or pretension means.

9. Device for implementing the method according to any one of Claims 1 to 8 in textile machines for processing the said yarns, comprising units for the upstream treatment or processing of the yarn (11 a, 11b, 11c, 11d, ...), first yarn feeding and advance means (2a, 2b, 2c, 2d, ...), feeding and winding means (3a, 3b, 3c, 3d, ...) by means of a thread guide (6a, 6b, 6c, 6d, ...),
**characterized in that** it comprises members (7a, 7b, 7c, 7d, ...) suitable for making an assembly (A) of a plurality of yarns mounted in combination with a plurality of first feeding and advance means (2a, 2b, 2c, ...), which are each controlled by an individual motor (8a, 8b, 8c, ...), the said assembly members (7a, 7b, 7c, 7d, ...) being placed between the said first feeding means (2a, 2b, 2c, ...) and one of the feeding and winding means (3b) suitable for controlling the speed of advance of the joined yarns, each individual motor (8a, 8b, 8c, 8d, ...) of the first feeding and advance means (2a, 2b, 2c, 2d, ...), is subject to a variator (15a, 15b, 15c, ...).

10. Device according to Claim 9, **characterized in that** each means (11a, 11b, 11c, ...) for first processing (Pa, Pb, Pc, ...) of the yarns, such as a double twisting, stranding, covering spindle, is equipped with individual motorization subject to a speed variator (16a, 16b, 16c, ...) which receives a speed setpoint and/or a rotation direction independently of the adjacent positions.

11. Device according to Claim 10, **characterized in that** some of the processing means (11a, 11b, 11c, ...) receive a zero speed setpoint, the yarn using its reeling and/or pretension equipment.

12. Device according to Claims 9 to 11, **characterized in that** each first feeding and advance means (2a, 2b, 2c, ...) such as a grid delivery roll or a capstan, is subject to an individual device for varying its efficiency by adjusting its speed and/or the yarn winding arc on the drive surface, whereof the speed adjustment is obtained by an individual motorization (8a, 8b, 8c, ...) subject to a speed variator (15a, 15b, 15c, ...) which receives a speed setpoint independently of the adjacent positions.

13. Device according to any one of Claims 9 to 13, **characterized in that** each speed variator (15a, 15b, 15c, ...) controlling the independent individual processing means (11a, 11b, 11c, ...) and/or each speed variator (15a, 15b, 15c, ...) controlling the first independent feeding means (2a, 2b, 2c, ...) receive an individual speed setpoint from a control system or a computer (14).

14. Device according to Claim 9 and either of Claims 13 and 14, **characterized in that** a representative quantity of the tension of each yarn (1a, 1b, 1c, ...) is measured by a sensor (13a, 13b, 13c, ...), for example between the first feeding means (2a, 2b, 2c, ...) and the assembly point (A), and transmitted to a computer (14) which controls the processing means and/or the feeding means, the said computer (14) orders adjustments to the speed of the first feeding means (2a, 2b, 2c, ...) to adjust the tension of each yarn with regard to a preprogrammed setpoint.

15. Device according to Claim 14, **characterized in that** a winding tension setpoint is programmed in the computer (14), which orders speed adjustments of the first feeding members (2a, 2b, 2c, ...) to respect this tension setpoint, the said setpoint being the same for each position or different at each position.

16. Device according to any one of Claims 9 to 15, **characterized in that** the feeding and winding means (3a, 3b, 3c, 3d, ...) and the thread guides (6a, 6b, 6c, 6d, ...) are each driven by a collective motor (5) - (6).

17. Device according to any one of Claims 9 to 15, **characterized in that** the feeding and winding means (7a, 7b, 7c, 7d, ...) and the thread guides (6a, 6b, 6c, 6d, ...) are each driven by an individual motor (10a, 10b, 10c, 10d, ...) and (12a, 12b, 12c, 12d, ...).

18. Device according to any one of Claims 9 to 14, **characterized in that** the thread guides (6a, 6b, 6c, 6d, ...) are driven by an individual motor, the feeding and winding means (3a, 3b, 3c, 3d, ...) and the first feeding and advance means (2a, 2b, 2c, 2d, ...) being driven synchronously by the same motor (8a, 8b, 8c, 8d, ...) and **in that** the speed ratio between the two means is determined by a pulley and belt system (9a, 9b, 9c, ...).

19. Device according to Claim 18, **characterized in that** the adjustment of the position (2b) to which the yarns are fed after the assembly point (A), is defined to adjust the feeding speed, the other positions being set to adjust the exit tension of the first feeding means (2a, 2c, ...) with regard to the tension of that to which the yarn (1b) is fed, this tension being used as a reference.

20. Device according to Claim 19, **characterized in that** the computer (14) uses as a reference the tension of the yarn corresponding to the position (3b) to which the yarns are pulled, and orders speed adjustments of the first feeding means of the other positions, so that the tension of each yarn (1a, 1b, 1c, ...), other than that to which the yarns are pulled, is adjusted to be equal to the tension used as a reference or to present a deviation or a programmable proportionality with regard to that used as a reference.

## Patentansprüche

1. Verfahren zur Herstellung eines Garns, resultierend aus dem Fachen durch Garndrehung, Kablieren oder Bespinnen von mehreren Grundfäden (1a, 1b, 1c, ...), die vorher einer Verarbeitung unterzogen wurden, bei welchem:
- mindestens einer der Grundfäden (1a, 1b, 1c, ...) sich von den anderen unterscheidet und/oder einer ersten Verarbeitung (Pa, Pb, Pc, ...) unterzogen wird, die sich von den anderen unterscheidet;
- die Vorabverarbeitung (Pa, Pb, Pc, ...) parallel in einer selben Maschine ausgeführt wird, die aus einer Aneinanderreihung von unabhängigen Verarbeitungsmitteln (11a, 11b, 11c, ...) gebildet wird, die mit Ansteuerungsmitteln (16a, 16b, 16c, ...) ausgestattet sind und einzeln geregelt werden können;
- eine Anpassung der Spannung jedes Fadens (1a, 1b, 1c, ...), insbesondere eine Entspannung nach der Spannung, die aus der ersten Verarbeitung stammt, bis zu der Spannung an einem Vereinigungspunkt (A) auf Bereitstellungseinrichtungen (2a, 2b, 2c, ...) ausgeführt wird;
- die Zustellung der Fäden (1a, 1b, 1c, ...) durch Führungsmittel (7a, 7b, 7c, ...) zum Vereinigungspunkt (A) ausgeführt wird, an dem sie vereint und parallel angeordnet werden;
- eine Spule (4) die so gefachten Fäden in einer Vorrichtung (3) aufnimmt, die selbst ein positives Bereitstellungsmittel bildet oder mit einem verbunden ist, das heißt, die ohne Schlupf in Bezug auf den Faden arbeitet und geeignet ist, die Weiterbewegungsgeschwindigkeit der vereinten Fäden zu steuern;
- die so gebildete Garnspule (4) auf einer Spindel (17) einer Zwirnmaschine angeordnet wird, um eine zweite Bearbeitung (S) einer doppelten Garndrehung, Kablierung oder Bespinnung zu erhalten, in welcher die Fäden (1a, 1b, 1c, ...) untereinander durch Verdrehung der gefachten Fäden selbst, durch Wickeln der gefachten Fäden um einen anderen Faden oder durch Wickeln eines anderen Fadens um die gefachten Fäden verbunden werden.

2. Verfahren nach Anspruch 1 zur Herstellung eines Hybridgarns mittels Fachen durch Garndrehung, Kablieren oder Bespinnen von mehreren Grundfäden (1a, 1b, 1c, ...), die einer Vorabverarbeitung (Pa, Pb, Pc, ...) unterzogen wurden, bei welchem:
- mindestens einer der Grundfäden (1a, 1b, 1c, ...) eine schwache Dehnungsfähigkeit unter Belastung aufweist, vorzugsweise kombiniert mit einer starken Festigkeit, und bei welchem mindestens ein anderer Elementarfaden eine Elastizität und/oder eine Dehnungsfähigkeit unter höherer Belastung aufweist, wobei die Grundfäden getrennt mit unterschiedlichen Garndrehungen verzwirnt, dann unter gleichen oder unterschiedlichen Spannungen gefacht und miteinander verzwirnt werden.

3. Verfahren nach den Ansprüchen 1 und 2, bei welchem die so gebildete Spule (4) der gefachten Fäden in einer hohlen Kablierungs- oder Bespinnungsspindel (17) angeordnet ist, in der die gefachten Fäden verbunden werden, indem sie mit einem anderen Faden gemäß einem Verfahren (S) zur direkten Kablierung oder zur Bespinnung verbunden werden.

4. Verfahren nach einem der Ansprüche 1 bis 3, **dadurch gekennzeichnet, dass** eine Anpassung der Spannung jedes Fadens (1a, 1b, 1c, ...), insbesondere eine Entspannung von der Spannung, die aus der ersten Verarbeitung stammt, bis zu der Spannung an einem Vereinigungspunkt (A) auf Bereitstellungseinrichtungen (2a, 2b, 2c, ...) ausgeführt wird, die mit Einstellmitteln und Ansteuersystemen ausgestattet sind, die einzeln so eingestellt werden können, dass die Spannung am Vereinigungspunkt einzeln angepasst wird.

5. Verfahren nach Anspruch 4, **dadurch gekennzeichnet, dass** die Einstellmittel der Einrichtungen für erste Bereitstellung (2a, 2b, 2c, ...) eine Antriebseinrichtung oder eine Motorisierung (8a, 8b, 8c, ...) umfassen, die mit den einzelnen Ansteuermitteln (15a, 15b, 15c, ...) verbunden ist.

6. Verfahren nach einem der Ansprüche 1 bis 5, **dadurch gekennzeichnet, dass** die erste Verarbeitung (Pa, Pb, Pc, ...) der Grundfäden ein Vorgang doppelter Garndrehung oder direkter Kablierung ist.

7. Verfahren nach einem der Ansprüche 1 bis 5, **dadurch gekennzeichnet, dass** die erste Verarbeitung (Pa, Pb, Pc, ...) für einen Teil der Grundfäden ein doppelter Garndrehungsvorgang und für einen anderen Teil ein direkter Kablierungsvorgang ist.

8. Verfahren nach einem der Ansprüche 1 bis 7, **dadurch gekennzeichnet, dass** gewisse Fäden keiner Verarbeitung unterzogen werden, oder dass die Verarbeitung (Pa, Pb, Pc, ...) gewisser Fäden keine Garndrehung erteilt, weil die entsprechenden Verarbeitungsmittel auf "0 Drehungen" eingestellt sind, wobei die Fäden ihre Abspul- und/oder Vorspannmittel nutzen.

9. Vorrichtung zum Ausführen des Verfahrens nach einem der Ansprüche 1 bis 8 in Textilmaschinen zur Verarbeitung der Fäden, die Einheiten zur vorherigen Behandlung oder Verarbeiten des Fadens (11a, 11b, 11c, 11d., ...), erste Bereitstellungs- und Weiterbewegungseinrichtungen des Fadens (2a, 2b, 2c, 2d, ...), Bereitstellungs- und Aufspulmittel (3a, 3b, 3c, 3d, ...) mittels Fadenführung (6a, 6b, 6c, 6d, ...) umfassen,
**dadurch gekennzeichnet, dass** sie Organe (7a, 7b, 7c, 7d, ...) aufweist, die fähig sind, eine Fachung (A) mehrerer Fäden auszuführen, die in Kombination mit mehreren der ersten Bereitstellungs- und Weiterbewegungsmittel (2a, 2b, 2c, ...) montiert sind, die jeweils von einem einzelnen Motor (8a, 8b, 8c, ...) angesteuert werden, wobei die Fachungssorgane (7a, 7b, 7c, 7d, ...) zwischen den ersten Bereitstellungsmitteln (2a, 2b, 2c, ...) und einem der Bereitstellungs- und Aufspulmittel (3b) angeordnet sind, das fähig ist, die Weiterbewegungsgeschwindigkeit der vereinten Fäden zu steuern, wobei jeder einzelne Motor (8a, 8b, 8c, 8d, ...) der ersten Bereitstellungs- und Weiterbewegungsmittel (2a, 2b, 2c, 2d, ...) einem Geschwindigkeitswandler (15a, 15b, 15c, ...) unterworfen ist.

10. Vorrichtung nach Anspruch 9, **dadurch gekennzeichnet, dass** jedes Mittel (11a, 11b, 11c, ...) zur ersten Verarbeitung (Pa, Pb, Pc, ...) der Fäden, wie beispielsweise eine Spindel für doppelte Garndrehung, Kablierung, Bespinnung, mit einer einzelnen Motorisierung (die einem Geschwindigkeitswandler (16a, 16b, 16c, ...) unterworfen ist) ausgestattet ist, die unabhängig von den benachbarten Positionen eine Geschwindigkeitsanweisung und/oder eine Drehrichtung erhält.

11. Vorrichtung nach Anspruch 10, **dadurch gekennzeichnet, dass** gewisse Verarbeitungsmittel (11a, 11b, 11c, ...) eine Null-Geschwindigkeitsanweisung erhalten, wobei der Faden ihre Aufspul- und/oder Vorspanneinrichtungen nutzen kann.

12. Vorrichtung nach den Ansprüchen 9 bis 11, **dadurch gekennzeichnet, dass** jedes erste Bereitstellungs- und Weiterbewegungsmittel (2a, 2b, 2c, ...), wie beispielsweise ein Ausgangsgatter oder eine Antriebsrolle, einer einzelnen Einrichtung unterworfen ist, die es gestattet, ihre Leistungsfähigkeit durch Anpassung ihrer Geschwindigkeit und/oder des Wicklungsbogens des Fadens auf der Antriebsoberfläche zu verändern, wobei die Anpassung der Geschwindigkeit durch eine einzelne Motorisierung (8a, 8b, 8c, ...) erhalten wird, die einem Geschwindigkeitswandler (15a, 15b, 15c, ...) unterworfen ist, der unabhängig von den benachbarten Positionen eine Geschwindigkeitsanweisung erhält.

13. Vorrichtung nach einem der Ansprüche 9 bis 12, **dadurch gekennzeichnet, dass** jeder Geschwindigkeitswandler (15a, 15b, 15c, ...), der die einzelnen unabhängigen Verarbeitungsmittel (11a, 11b, 11c, ...) ansteuert, und/oder jeder Geschwindigkeitswandler (15a, 15b, 15c, ...), der die ersten unabhängigen Bereitstellungsmittel (2a, 2b, 2c, ...) ansteuert, eine einzelne Geschwindigkeitsanweisung von einem Steuersystem oder einem Rechner (14) erhalten.

14. Vorrichtung nach Anspruch 9 und einem der Ansprüche 12 und 13, **dadurch gekennzeichnet, dass** eine für die Spannung jedes Fadens (1a, 1b, 1c, ...) repräsentative Größe von einem Messfühler (13a, 13b, 13c, ...) gemessen wird, zum Beispiel zwischen den ersten Bereitstellungsmitteln (2a, 2b, 2c, ...) und dem Vereinigungspunkt (A), und zu einem Rechner (14) übertragen wird, der die Verarbeitungsmittel und/oder die Bereitstellungsmittel ansteuert, wobei der Rechner (14) die Anpassungen bezüglich der Geschwindigkeit der ersten Bereitstellungsmittel (2a, 2b, 2c, ...) anordnet, um die Spannung jedes Fadens in Bezug auf eine vorprogrammierte Anweisung anzupassen.

15. Vorrichtung nach Anspruch 14, **dadurch gekennzeichnet, dass** eine Aufspulspannungsanweisung in dem Rechner (14) programmiert ist, der Neuanpassungen der Geschwindigkeit der ersten Bereitstellungsorgane (2a, 2b, 2c, ...) anweist, um diese Anweisungsspannung einzuhalten, wobei die Anweisung für jede Position gleich oder an jeder Position verschieden ist.

16. Vorrichtung nach einem der Ansprüche 9 bis 15, **dadurch gekennzeichnet, dass** die Bereitstellungs- und Aufspulmittel (3a, 3b, 3c, 3d, ...) und die Fadenführungen (6a, 6b, 6c, 6d, ...) jeweils von einem gemeinsamen Motor (5), (6) angetrieben werden.

17. Vorrichtung nach einem der Ansprüche 9 bis 15, **dadurch gekennzeichnet, dass** die Bereitstellungs- und Aufspulmittel (7a, 7b, 7c, 7d, ...) und die Fadenführungen (6a, 6b, 6c, 6d, ...) jeweils von einem einzelnen Motor (10a, 10b, 10c, 10d, ...), (12a, 12b, 12c, 12d, ...) angetrieben werden.

18. Vorrichtung nach einem der Ansprüche 9 bis 14, **dadurch gekennzeichnet, dass** die Fadenführungen (6a, 6b, 6c, 6d, ...) von einem einzelnen Motor angetrieben werden, die Bereitstellungs- und Aufspulmittel (3a, 3b, 3c, 3d, ...) und die ersten Bereitstellungs- und Weiterbewegungsmittel (2a, 2b, 2c, 2d, ...) synchron von einem selben Motor (8a, 8b, 8c, 8d, ...) angetrieben werden und dass das Geschwindigkeitsverhältnis zwischen den zwei Mitteln durch ein Scheiben- oder Riemensystem (9a, 9b, 9c, ...) bestimmt wird.

19. Vorrichtung nach Anspruch 18, **dadurch gekennzeichnet, dass** die Einstellung der Position (2b), auf welcher die Fäden nach dem Vereinigungspunkt (A) bereitgestellt werden, zur Anpassung der Bereitstellungsgeschwindigkeit bestimmt wird, wobei die anderen Positionen geregelt werden, um die Ausgangsspannung des ersten Bereitstellungsmittels (2a, 2c, ...) in Bezug auf die Spannung desjenigen anzupassen, auf welcher der Faden (1b) bereitgestellt wird, wobei diese Spannung als Referenzwert genommen wird.

20. Vorrichtung nach Anspruch 19, **dadurch gekennzeichnet, dass** der Rechner (14) als Referenzwert die Spannung des Fadens nimmt, die der Position (3b) entspricht, auf der die Fäden abgezogen werden, und die Neuanpassungen der Geschwindigkeit der ersten Bereitstellungsorgane der anderen Positionen so anordnet, dass die Spannung jedes Fadens (1a, 1b, 1c, ...), außer auf derjenigen, auf der die Fäden abgezogen werden, erneut angepasst wird, so dass sie gleich der Spannung ist, die als Referenzwert genommen wurde, oder in Bezug auf diejenige, die als Referenzwert genommen wurde, mit einer Abweichung oder einer programmierbaren Proportionalität vorliegt.
